# FASCICULE DE BREVET EUROPEEN

(11) **EP 0 259 421 B1**
(45) Date de publication et mention de la délivrance du brevet: **04.09.1991**
(21) Numéro de dépôt: 87901521.2
(22) Date de dépôt: 11.03.1987
(51) Int. Cl.: B65B 67/12, B65F 1/14

(54) **DISPOSITIF POUR PORTER DES SACS PARTICULIEREMENT DES SACS A ORDURES**
SACKHALTER, INSBESONDERE FÜR MÜLLSÄCKE
DEVICE FOR CARRYING BAGS, PARTICULARLY REFUSE BAGS

(30) Priorité: 12.03.1986 FR 8603478; 02.03.1987 FR 8702786
(43) Date de publication de la demande: 16.03.1988
(73) Titulaire: FARAH, Victor, F-92100 Boulogne (FR)
(72) Inventeur: FARAH, Victor, F-92100 Boulogne (FR)
(74) Mandataire: Hud, Robert
(86) Numéro de dépôt international: FR8700067
(87) Numéro de publication internationale: WO8705579

(56) Documents cités:
- DE-A- 2 024 421
- FR-A- 1 488 392
- FR-A- 2 304 527
- US-A- 2 117 689
- US-A- 4 283 032
- US-A- 4 537 377

## Description

Dispositif pour convertir les sacs en paniers, particulièrement en paniers-à-ordures et peut soutenir d'autres objets et accessoires.

La présente invention concerne un dispositif à porter des sacs pour en faire des paniers, particulièrement à ordures, avec la possibilité de porter un ou plusieurs sacs à la fois et/ou d'autres objets et accessoires et qui peut servir à des utilisation diverses.

Le document US-A-2 117 689 décrit un support pour sac comprenant un premier élément de support vertical, en fil métallique, qui présente la forme d'un U renversé avec une partie inférieure renflée se poursuivant par une base horizontale fixe en forme de grille. Le premier élément de support porte, dans une position réglable en hauteur, un second élément de support présentant deux bras flexibles symétriques qui coopèrent avec l'extrémité supérieure du sac pour assurer le maintien de celui-ci en position ouverte, alors que le fond du sac repose sur la base horizontale.

Selon la présente invention le dispositif destiné à porter des sacs de dimensions variées pour en faire des paniers, en particulier des paniers à ordures, comprend un premier élément de support vertical en forme de V renversé dont l'angle peut servir à suspendre le dispositif, ou en forme de U ou H, un second élément de support porté par ledit premier élément de support et présentant deux bras flexibles symétriques avec à leurs extrémités des moyens de support pour les côtés opposés du sac, et un troisième élément de support en forme de base horizontale coopérant avec la partie inférieure du premier élément de support pour permettre au dispositif de tenir sur le sol, et il se caractérise en ce que :
- les bras constituant le premier élément de support quand il est en forme de V forment des épaules arrondies au voisinage de l'angle qu'ils determinent, destiné à recevoir autour de lui la poignée du sac à supporter, et présentent à leurs extrémités des moyens dans lesquels peut pivoter un axe du second élément de support,
- ledit axe du second élément de support porte à ses extrémités lesdits deux bras flexibles qui forment un U largement ouvert, le pivotement du second élément de support par rapport au premier élément de support permettant aux moyens de support de maintenir les parois du sac à différents endroits pour faire varier la taille et la forme de l'ouverture du sac, et
- la base constituant le troisième élément de support est pliable et peut tourner sur l'axe du second élément de support, cette base présentant des moyens de verrouillage conçus pour coopérer avec le premier élément de support pour verrouiller ensemble ladite base et le premier élément de support qui forment ensemble un angle de 90°, alors que le second élément de support peut pivoter librement entre eux, ladite base pouvant être déverrouillée et dépliée pour permettre le passage de sacs de grande hauteur, quand le support est accroché par son premier élément.

Sur le même axe on peut avoir plusieurs paires de tiges pivotantes des deux côtés du support vertical, mais elles auront la forme d'un H au lieu d'un U avec des anneaux à leurs bouts inférieurs car un axe existe déjà. La première paire de tiges de chaque côté du support vertical supportera les sacs en conjonction avec l'angle du support vertical. Les sacs qui suivent seront soutenus successivement par les crochets des quatres tiges. Les tiges peuvent varier en longueur.

Les crochets sur les bouts des paires de tiges pivotantes agissent en conjonction avec des boucles, ou bien qui les précedent ou bien qui les entourent. Le crochet sert à percer le côté du sac et la boucle à soutenir la marge percée pour l'empêcher de glisser vers le bas. Dans le cas où le crochet est à l'extérieur de la boucle il sera pourvu d'un chapeau par mesure de sécurité.

Les deux tiges pivotantes peuvent être aussi penchées verticalement et symétriquement en un point le long de leurs bras faisant chacun un angle qui produira un genre de suspension pour diminuer la tension sur le côté du sac quand ce dernier est suspendu aux bouts des dites tiges. Les tiges ainsi penchées donnent aussi l'avantage qu'elles peuvent être utilisées pour soutenir une couverture permanente décorative ou publicitaire sans faire déplacer le centre du gravité du dispositif lorsque le sac se remplit.

Il serait utile de souligner que les tiges pivotantes qui sont en un matériau flexible et qui font chacune avec son axe un angle leur permettant de se plier vers les côtés et de se redresser permettent à l'utilisateur d'atteindre une variété de positions sur la paroi du sac qui déterminera la dimension et la forme de l'ouverture du sac.

Le sac peut se fermer en poussant la paire de tiges pivotantes qui tiennent un côté du sac vers le côté opposé où leurs crochets seront penchés et retenus derrière les bras de l'autre support.

La base ou le support horizontal en forme U peut s'étendre d'un côté ou des deux côtés du support vertical. Pour l'étendre des deux côtés, il faudrait allonger les bras du support horizontal à partir des boucles où coulisse l'axe. Les projections des crochets seront prolongées à partir de là où les extensions des bras se sont arrétées.

Le support vertical décrit ci-dessus peut être présenté en ayant le long de ses deux bras des boucles ou moyens pour soutenir des axes et/ou accessoires, tenu en position verticale par une base qui s'étend des deux côtés et l'axe qui les joint est démontable. Présenté ainsi, celà donnera la possibilité de faire un arrangement des membres et/ou accessoires selon le besoin. On peut ajouter au fond d'un côté un support pivotant à deux tiges pour tenir un sac, et de l'autre côté utiliser les boucles élevées pour adapter un support horizontal pour poser dessus une boîte à mouchoirs, etc. Les accessoires peuvent être pliants et/ou interchangeables.

Selon une variante, le support vertical décrit ci-dessus en forme de V inversé, peut être remplacé par un support vertical ayant la forme d'un U (où la jonction des deux tiges est droite) ou d'un H tenu par une base pliante. Leur deux bouts élevés se terminent chacun par une boucle-à-crochet comme décrit ci-dessus. Les bras peuvent avoir des boucles tout le long pour permettre de soutenir les mêmes accessoires que dans le cas du support vertical en forme de V inversé. Les sacs seront toujours soutenus par quatre tiges qui sont suffisamment flexibles et avec deux d'entre elles qui pivotent, ce qui s'adaptera facilement à une variété de sacs. Le dispositif selon cette variante peut être suspendu au mur en utilisant un soutien qui a la forme d'un V inversé. Ses deux bouts se terminent par des crochets qui peuvent s'introduire dans les boucles situées sur les deux bras du support vertical en forme de U ou de H. Ce soutien permet de supprimer la base, si on veut que le dispositif soit seulement suspendu.

Selon une autre variante, la base décrite précédemment peut être remplacée par une base ayant la forme de deux barres croisées qui se plient en parallèle. Elle consiste en deux barres en plastique, bois, ou autre matériau, posées l'une au dessus de l'autre en parallèle jointes par un axe en leur centre. Celle de dessus encercle celle de dessous à ses deux bouts au moyen de pieds qui arrivent au même niveau que la barre de dessous. Quand la barre de dessous a tourné en donnant la forme d'une croix, les quatres bouts des barres auront le même niveau. La barre de dessus pourra se lier aux deux pieds des bras de n'importe quel support vertical mentionné ci-dessus en les tenant en position droite.

Un déblayeur pour faire vider le contenu des objets dans le sac constitue un accessoire à ce dispositif qui peut être ajouté comme une partie intégrante. Il comprend un cercle ou un rond évidé avec son support qui se fixe à côté de l'angle du support vertical et qui le fait se situer à l'ouverture du sac. Il est rond pour atteindre les creux et profils des plats ou autres recipients. Il peut être démontable pour le remplacer par un essuyeur ou autre figure géométrique stable ou mobile dans le but de vider et/ou essuyer des objets.

Une variante dans la construction du support horizontal consiste en ce qu'il peut avoir des pivots à la place des boucles pour remplacer l'utilisation d'un axe. Le support horizontal aura toujours ses projections qui se terminent par un crochet de chaque côté et qui s'accrochent aux bras du support vertical pour qu'il se bloque horizontalement avec lui.

La figure 1 représente, de face, le dispositif selon l'invention posé sur sa base qui s'étend d'un seul côté, avant que le sac soit mis dessus.

La figure 2 représente, de côté, le dispositif, soutenant un sac en plastique transparent, posé sur sa base.

La figure 3 représente, de côté, le dispositif soutenant un sac et accroché sur un mur et ayant la base débloquée pour laisser un passage à des sacs de longues dimensions.

Les figures 4,5,6,7,8,9,10,11 montrent les accessoires, tels que bases ou étagères et axes, de formes et positions variées.

La figure 12 représente, de face, le dispositif selon l'invention posé sur sa base qui s'étend des deux côtés du support vertical, du côté d'en face pivote un support formé d'une paire de tiges en forme de U qui constitue en même temps l'axe par la jonction de ses deux tiges et du côté opposé pivote un autre support fait d'une paire de tiges mais qui a la forme d'un H car il pivote sur le même axe du premier support. Ce dispositif permettra de soutenir un sac de chaque côté du support vertical.

La figure 13 représente, de face, le dispositif sans ses membres sauf pour le support vertical qui présente le long de ses deux côtés des boucles et sa base pliante qui le maintien vertical et un axe indépendant qui joint les deux. Présenté ainsi celà permet d'ajouter les membres et les accessoires selon un arrangement désiré.

Les figures 14 et 15 représentent, de face, le dispositif en deux arrangements différents. A la Fig. 14 le support vertical est équipé de chaque côté par une paire de tiges pivotantes en forme de U, mais placées à des niveaux différents. Elles sont en position prêtes à soutenir chacune un sac. La Fig. 15 montre que le support vertical a d'un côté une paire de tiges pivotantes en position ouverte au niveau de la base, et de l'autre côté un support horizontal qui s'étend d'un côté, comme une étagère montée sur les boucles élevées du support vertical au moyen d'un axe démontable et qui est bloquée par ses crochets aux deux côtés du support vertical. Les deux figures ont leur support vertical tenu par une base pliante qui s'étend des deux côtés du support vertical.

La figure 16 représente, de côté, le dispositif selon l'invention soutenant un sac et posé sur une base qui diffère des précédentes. Elle a la forme de deux barres croisées qui se plient en parallèle. La barre supérieure est liée aux pieds des deux bras du support vertical. La figure montre aussi un accessoire qui est le déblayeur et qui est fixé au moyen de son support à côté de l'angle du support vertical.

La figure 17 représente, de face, la base en forme de croix appliquée au dispositif de la figure 16, en position fermée.

La figure 18 représente, de face, le dispositif ayant son support vertical en forme de U et les bouts du support vertical en forme de crochets comme supports, tenu par une base pliante. Sur les deux bras du support vertical sont posées une paire de tiges pivotantes soutenues par les boucles ménagées sur les deux bras.

La figure 19 représente, de face, le dispositif ayant son support vertical en forme de H et les bouts du support vertical en forme de crochets comme supports, tenu par une base pliante au moyen d'un axe. Sur les deux bras du support vertical sont posées une paire de tiges pivotantes soutenues par les boucles ménagées sur les deux bras.

La figure 20 représente, de face, un support pour accrocher au mur ou autre le support vertical en forme de U ou de H représenté aux figures 18 et 19.

Les figures 1,2, et 3 montrent un dispositif porte-sac selon l'invention comportant trois membres: un cadre vertical (1,3,2) une base pliante (15,14,13,12,11,10) voir aussi la figure 4, et une paire de tiges pivotantes (4,5,6) et (9,8,7) qui se joignent en 6 et 7 faisant ensemble une forme du genre d'un U où l'axe (6,7) relie les trois membres par les boucles 1 et 2 appartenant au cadre vertical (1,3,2) et les boucles 14 et 11 appartenant à la base (15,14,13,12,11,10). En joignant les crochets 10 et 15 appartenant à la base avec les bras du cadre (1,3,2), le cadre se bloque avec la base, faisant entre eux normalement un angle de 90°. La paire de tiges (4,5,6) et (9,8,7) avec leur axe (6,7) restent libre de pivoter entre les deux membres.

Un sac 40 en plastique transparent est posé en ayant l'ouverture 41 de sa poignée posée par dessus l'angle 3. La poignée et une partie de la paroi s'enrobent en 42 et 43. Le côté opposé du sac est tiré de par dessous la voûte du cadre et accroché sur les crochets 4 et 9 qui sont aux bouts des deux tiges pivotantes. Le sac ainsi est bien soutenu et bien ouvert par devant par la poussée des deux tiges pivotantes et par les côtés car les tiges qui font des angles en 6 et 7 et dont le matériau est flexible tirent des deux côtés opposés. Ainsi le sac sera bien ouvert en largeur et en profondeur. Pour les sacs qui ont des grandes hauteurs la base du dispositif peut se débloquer en relachant les crochets 10 et 15, et la base (14,13,12,11) se plie et se pose verticalement comme le montre la figure 3, et ou le dispositif est suspendu par son angle 3.

Les deux tiges pivotantes sont pliées en 5 et 8 en faisant chacune un angle qui permet de créer une suspension pour diminuer la tension sur le sac quand ce dernier est soutenu par les deux tiges (4,5,6) et (9,8,7). Les deux tiges (4,5) et (9,8) ainsi penchées offrent un autre avantage qui leur permet de pouvoir soutenir une couverture permanente décorative ou publicitaire sans faire déplacer le centre de gravité du dispositif lorsque le sac se remplit.

La figure 12 montre que la base (18,19,14,13,12,11,17,16) voir aussi figure 7, s'étend des deux côtés du cadre vertical (1,3,2).

Sur le même axe (6,7) des deux tiges (4,5,6) et (9,8,7) on peut avoir deux ou plusieurs paires de tiges pivotantes pour porter deux ou plusieurs sacs en même temps, comme le montre la figure 12 en (25,24,23) et (26,27,28) reliées par le joint (24,27). En 23 et 28 sont les boucles appartenant aux deux tiges en forme de H par où coulisse l'axe (6,7). Les boucles-à-crochets 25, 26, 4, et 9 sont montrées ici d'une autre manière. Elle sont faites de façon que la boucle encercle le crochet par mesure de sécurité. Dans l'autre système qui figure dans les autres dessins comme à la figure 1, le crochet sort à l'extérieur de la boucle, dans ce cas on peut équiper les crochets par des chapeaux.

Les figures 13,14, et 15 montrent que le cadre vertical (1,3,2) peut être muni le long de ses deux bras de boucles comme 6,30,33,38,39,34,31,7 ou de moyens de soutien pour adapter des axes ou pivots. Le cadre vertical peut être tenu par une base (18,19,14,13,12,11,17,16) qui peut être pliante, démontable en utilisant un axe indépendant (35,36,37) figure 13. Avec ces éléments de base on peut faire l'arrangement de son choix, comme le montrent les figures 14 et 15. La Figure 14 montre que l'axe indépendant a été remplacé par l'axe (6,7) appartenant aux deux tiges pivotantes (4,5,6) et (9,8,7). Deux autres tiges pivotantes en forme de U (29,30)(32,31) en conjonction avec leur axe (30,31) sont placées sur des boucles plus élevées en 30 et 31. Ce qui fait que cet arrangement permet de porter deux sacs à la fois. La Figure 15, montre un autre arrangement où d'un côté du cadre sont installées deux tiges pivotantes (4,5,6,7,8,9) en forme de U qui sont penchées au niveau de la base, et qu'on peut soulever pour faire soutenir un sac conjointement avec le sommet du cadre; et de l'autre côté sur un axe indépendant (35,36,37) qui est soutenu par les boucles du cadre en 33 et 34 se pose un support (10,11,12,13,14,15) au moyen de ses boucles 11 et 14 lequel est fixé en direction horizontale par ses crochets (11,10) et (14,15) en s'accrochant sur les côtés du cadre en 10 et 15. Le cadre horizontal ainsi formé peut soutenir une boîte à mouchoirs ou un plateau, etc. Ce support comme tout les autres membres du dispositif est fait en tige métallique, flexible, plastifiée. D'autres supports peuvent être ajoutés et être bloqués à n'importe quel angle selon le besoin.

La Figure 16 est la même que la figure 2 sauf que la base a été remplacée par une base formée de deux barres 45 et 46, qui se croisent en leur centre 44 et se plient en parallèle, figure 17. Les bouts de la barre de dessous arrivent jusqu'aux points 47 et 48, ce qui permet à la barre de dessus d'avoir des pieds afin que les quatres bouts des deux barres aient le même niveau lorsqu'elles se croisent. Le cadre vertical (1,3,2) se lie à la base au moyen de ses deux projections en 1 et 2 qui se fixent à la barre supérieure. La Figure 16 montre le dispositif avec un déblayeur (51,50,49) qui est un accessoire optionnel et qui peut être une partie intégrante du dispositif selon l'invention.

Une variante du cadre vertical serait un cadre ayant une forme de U et/ou de H tenu verticalement comme le montre les figures 18 et 19. Le support vertical (52,53,54,55) de la figure 18 est tenu par une base pliante (16,17,11,12,13,14,19,18). Le support vertical soutient par ses boucles 30 et 31, les deux tiges pivotantes en forme de U (29,30,31,32). Le sac sera soutenu par les boucles-à-crochets des quatre tiges, d'un côté par 52 et 55 et du côté opposé par 29 et 32. La figure montre les deux genres de boucles-à-crochets. La Figure 19 montre le cadre vertical en forme de H. La tige (56,60,57) et la tige (58,61,59) sont jointes entre elles par la jonction (60,61). A leurs bouts 56 et 58 elles forment des boucles-à-crochets, et ceux de dessous en 57 et 59 elles forment des boucles pour faire passer un axe (35,36,37) sur lequel la base se maintient et accroche les côtés du support vertical pour le tenir à un angle normalement de 90°. Comme dans les cas précédents, on peut faire tenir le long des deux bras, des paires de tiges pivotantes, ou des supports horizontaux. Les deux cadres verticaux en forme de U ou en forme de H peuvent être suspendus en utilisant le support (66,65,67) de la figure 20, où les crochets 66 et 67 s'accrochent aux boucles qui sont pourvues sur les deux bras des cadres verticaux qui peuvent être en 33 et 34 ou celles qui sont placées plus bas. Les dits dispositifs peuvent être ensuite suspendus par l'angle 65.

## Revendications

1. Dispositif pour porter des sacs de dimensions variées pour en faire des paniers, en particulier des paniers à ordures, comprenant un premier élément de support (1,2,3) vertical en forme de V renversé dont l'angle peut servir à suspendre le dispositif, ou en forme de U ou H, un second élément de support (4,5,6,7,8,9) porté par ledit premier élément de support (1,2,3) et présentant deux bras flexibles symétriques avec à leurs extrémités des moyens de support (4,9) pour les côtés opposés du sac, et un troisième élément de support (10,11,12,13,14,15) en forme de base horizontale coopérant avec la partie inférieure du premier élément de support (1,2,3) pour permettre au dispositif de tenir sur le sol, caractérisé en ce que :
- les bras constituant le premier élément de support quand il est en forme de V forment des épaules arrondies au voisinage de l'angle (3) qu'ils déterminent, destiné à recevoir autour de lui la poignée du sac à supporter, et présentent à leurs extrémités des moyens (1,2) dans lesquels peut pivoter un axe du second élément de support,
- le dit axe du second élément de support porte à ses extrémités lesdits deux bras flexibles (4,5,6 et 7,8,9) qui forment un U largement ouvert, le pivotement du second élément de support par rapport au premier élément de support (1,2,3) permettant aux moyens de support (4,9) de maintenir les parois du sac à différents endroits pour faire varier la taille et la forme de l'ouverture du sac, et
- la base constituant le troisième élément de support est pliable et peut tourner sur l'axe du second élément de support (4,5,6,7,8,9), cette base présentant des moyens de verrouillage (10,15) conçus pour coopérer avec le premier élément de support (1,2,3) pour verrouiller ensemble ladite base et le premier élément de support qui forment ensemble un angle de 90°, alors que le second élément de support (4,5,6,7,8,9) peut pivoter librement entre eux, ladite base pouvant être déverrouillée et dépliée pour permettre le passage de sacs de grande hauteur, quand le support est accroché par son premier élément.

2. Dispositif selon la revendication 1, caractérisé en ce que les moyens de support (4,9) des deux bras du second élément de support comprennent un crochet et une boucle, le crochet servant à percer le côté du sac et la boucle à soutenir la partie percée pour l'empêcher de glisser vers le bas, le crochet pouvant recevoir un chapeau de sécurité s'il est disposé à l'extérieur de la boucle.

3. Dispositif selon la revendication 1, caractérisé en ce que les deux bras pivotants (4,5,6 et 7,8,9) du second élément de support sont inclinés, de façon symétrique, autour d'un point (5,8) de ces bras de façon à former un angle et diminuer la tension sur le côté du sac quand celui-ci est suspendu aux extrémités desdits bras, les bras ainsi inclinés pouvant soutenir un élément permanent décoratif ou publicitaire sans faire déplacer le centre de gravité du dispositif lorsque le sac se remplit.

4. Dispositif selon la revendication 1, caractérisé en ce que ladite base est constituée par une tige en un matériau flexible qui présente la forme d'un U horizontal et comporte vers chaque extrémité une boucle (11,14) par laquelle passe l'axe du second élément de support (4,5,6,7,8,9), ladite base pouvant s'étendre des deux côtés du premier élément de support (1,2,3) et dans ce cas ladite tige devant se prolonger au-delà de ses boucles (11,14) d'une distance suffisante pour assurer la stabilité du premier élément de support les moyens de verrouillage (10,15) de la base avec le premier élément de support étant constitués par des crochets portés par des prolongements de ladite tige et qui s'agrippent automatiquement aux bras du premier élément de support (1,2,3) lorsque la base arrive en position horizontale.

5. Dispositif selon la revendication 1, caractérisé en ce que l'axe du second élément de support (4,5,6,7,8,9) porte plusieurs paires de bras pivotant de l'un ou l'autre côté du premier élément de support (1,2,3), lesdites paires de bras étant rejointes par une tige formant ainsi un H et leurs extrémités inférieures présentant des boucles à travers lesquelles passe ledit axe, alors que leurs extrémités supérieures comportent des moyens pour supporter un côté du sac dont le côté opposé est maintenu par un support adjacent.

6. Dispositif selon la revendication 1, caractérisé en ce que le premier élément de support (1,2,3) comporte le long de ses deux bras des moyens de support pour la fixation d'une base qui maintient vertical ledit premier élément de support et/ou pour soutenir d'autres supports de toutes formes, lesdits supports et/ou base pouvant pivoter librement et être verrouillés.

7. Dispositif selon la revendication 1 le premier élément de support présentant une forme en U (52,53,54,55) ou en H (56,57,58,59,60,61), caractérisé en ce qu'il est réalisé en un matériau fléxible, l'extrémité supérieure de chaque bras dudit premier élément de support présentant des moyens à boucle et à crochet (52,55,56,58) de façon que le sac soit maintenu par quatre bras, alors que les extrémités inférieures des bras de l'élément en H présentent chacune une boucle (57,59) pour permettre audit premier élément de support de pivoter par rapport à l'axe du second élément de support.

8. Dispositif selon l'une quelconque des revendications 1, 4, 6 ou 7 caractérisé en ce que ladite base pliable est constituée par une barre supérieure (45) et une barre inférieure (46) disposées en croix et articulées en leur milieu par un axe (44), la barre supérieure (45) coopérant avec les extrémités inférieures des deux bras du premier élément de support (1,2,3) et présentant des pieds dont la face inférieure est au même niveau que la face inférieure de la barre inférieure (46), lesdites barres supérieure (45) et inférieure (46) étant conçues pour tourner et s'écarter l'une de l'autre afin de permettre la position verticale du dispositif.

9. Dispositif selon la revendication 4 caractérisé en ce que ladite base horizontale, au lieu de présenter des boucles (11,14) coopérant avec l'axe du second élément de support (4,5,6,7,8,9), présente des pivots qui évitent l'utilisation d'un axe, ladite base présentant toujours ses prolongements dotés de moyens de verrouillage (10,15) aux bras du premier élément de support (1,2,3).

10. Dispositif selon l'une quelconque des revendications 1, 6 et 7 caractérisé par un déblayeur (51) porté par le premier élément de support (1,2,3) pour se projeter en avant vers l'ouverture du sac, ledit déblayeur ayant la forme d'un cercle ou rond évidé.

11. Dispositif selon l'une quelconque des revendications précédentes, caractérisé en ce que ses éléments sont réalisés entièrement en tiges métalliques flexibles plastifiées ou en tiges flexibles en matière plastique.

## Patentansprüche

1. Vorrichtung zur Aufnahme von Beuteln unterschiedlicher Größe unter Bildung von Körben, insbesondere Abfallkörben, die ein erstes vertikales Stützteil (1, 2, 3) in Form eines umgekehrten V aufweist, dessen Winkel zur Aufhängung der vorrichtung dienen kann, oder in Form eines U bzw. H, sowie ein vom ersten Stützteil (1, 2, 3) getragenes zweites Stützteil (4, 5, 6, 7, 8, 9), das zwei symmetrische elastische Arme mit Trageinrichtungen (4, 9) an ihren Enden für die gegenüberliegenden Seiten des Beutels aufweist,, sowie ein drittes Stützteil (10, 11, 12, 13, 14, 15) in Form einer horizontalen Basis, die mit dem unteren Abschnitt des ersten Stützteils (1, 2, 3) so zusammenwirkt, daß die vorrichtung auf dem Boden abstellbar ist, dadurch **gekennzeichnet,** daß
- bei V-förmigem ersten Stützteil die dieses bildenden Arme in der Nähe des zwischen ihnen eingeschlossenen Winkels (3) abgerundete Schultern bilden, wobei um den Winkel der Griff des zu stützenden Beutels aufsetzbar ist, und an ihren Enden Einrichtungen (1, 2) aufweisen, in denen eine Achse des zweiten Stützteils schwenkbar ist,
- daß die Achse des zweiten Stützteils an seinen Enden die beiden elastischen Arme (4, 5, 6 und 7, 8, 9) trägt, die ein weit offenes U bilden, wobei die Schwenkbewegung des zweiten Stützteils gegenüber dem ersten Stützteil (1, 2, 3) es zuläßt, daß die Trageinrichtungen (4, 9) die Wandungen des Beutels an verschiedenen Stellen so halten, daß die Größe und Form der Beutelöffnung veränderbar ist, und
- daß die das dritte Stützteil bildende Basis biegsam ist und auf der Achse des zweiten Stützteils (4, 5, 6, 7, 8, 9) drehbar ist, wobei die Basis Verriegelungseinrichtungen (10, 15) aufweist, die so gestaltet sind, daß sie mit dem ersten Stützteil (1, 2, 3) unter Verriegelung desselben mit der Basis unter Einschluß eines Winkels von 90° zusammenwirken, während das zweite Stützteil (4, 5, 6, 7, 8, 9) frei dazwischen schwenkbar ist, und die Basis entriegelbar und so auseinanderfaltbar ist, daß der Durchtritt von Beuteln großer Höhe möglich ist, wenn die Abstützung über das erste Stützteil aufgehängt ist.

2. Vorrichtung nach Anspruch 1, dadurch **gekennzeichnet,** daß die Trageinrichtungen (4, 9) der beiden Arme des zweiten Stützteils einen Ösenhaken und eine Öse aufweisen, wovon der Haken zum Durchstoßen der Seitenwand des Beutels dient und die Öse zum Halten des durchstoßenen Abschnitts, wobei sie ein Abrutschen desselben nach unten verhindert und der Haken eine Schutzkappe aufnehmen kann, wenn diese von außerhalb der Öse aufgesetzt wird.

3. Vorrichtung nach Anspruch 1, dadurch **gekennzeichnet,** daß die beiden verschwenkbaren Arme (4, 5, 6 und 7, 8, 9) des zweiten Stützteils symmetrisch schräg stehen und um einen Punkt (5, 8) auf den Armen unter Bildung eines Winkels so geneigt sind, daß die bei Aufhängung des Beutels an den Enden der Arme auf die Beutelwandung wirkende Zugkraft geringer wird, wobei die auf diese Weise geneigten Arme ein dauerhaft anzubringendes Schmuck- oder Werbeelement tragen können, ohne daß sich der Schwerpunkt der Vorrichtung bei zunehmend stärkerer Füllung des Beutels verlagert.

4. Vorrichtung nach Anspruch 1, dadurch **gekennzeichnet,** daß die Basis aus einer Stange aus elastischem Material in Form eines liegenden U besteht und zu jedem Ende hin zu einem Bügel (11, 14) geformt ist, durch den die Achse des zweiten Stützteils (4, 5, 6, 7, 8, 9) verläuft, wobei die Basis sich beiderseits des ersten Stützteils (1, 2, 3) erstrecken kann und in diesem Fall die Stange um einen ausreichenden Abstand über diese Bügel (11, 14) hinaus verlängert werden muß, um die Stabilität des ersten Stützteils zu gewährleisten, und wobei die Verriegelungseinrichtung (10, 15) zur Befestigung der Basis am ersten Stützteil aus Haken an Verlängerungen der Stange besteht, die sich automatisch an den Armen des ersten Stützteils (1, 2, 3) festhaken, wenn die Basis ihre horizontale Stellung erreicht.

5. Vorrichtung nach Anspruch 1, dadurch **gekennzeichnet,** daß die Achse des zweiten Stützteils (4, 5, 6, 7, 8, 9) mehrere Paare von Armen aufweist, die von der einen oder anderen Seite des ersten Stützteils (1, 2, 3) aus schwenkbar sind, wobei die Armpaare unter Bildung einer H-förmigen Anordnung durch eine Stange miteinander verbunden sind, und ihre unteren Enden Bügel aufweisen, durch welche die Achse verläuft, während ihre oberen Enden Einrichtungen zum Tragen des Beutels aufweisen, dessen gegenüberliegende Seite durch eine benachbarte Stütze gehalten wird.

6. Vorrichtung nach Anspruch 1, dadurch **gekennzeichnet,** daß das erste Stützteil (1, 2, 3) entlang seiner beiden Arme Abstützeinrichtungen zur Befestigung einer Basis aufweist, die das erste Stützteil in vertikaler Stellung halten, und/oder zur Halterung weiterer Stützen beliebiger Form, wobei die Stützen und/oder die Basis frei verschwenkbar und verriegelbar sind.

7. Vorrichtung nach Anspruch 1, bei welchem das erste Stützteil U-förmig (52, 53, 54, 55) oder H-förmig (56, 57, 58, 59, 60, 61) ist, dadurch **gekennzeichnet,** daß sie aus elastischem Werkstoff besteht, daß das obere Ende jedes Armes des ersten Stützteils eine Einrichtung mit Öse und Ösenhaken (52, 55, 56, 58) zum vierarmigen Halten des Beutels aufweist, während die unteren Enden der Arme des H-förmigen Stützteils jeweils einen Bügel (57, 59) aufweisen, so daß das erste Stützteil gegenüber der Achse des zweiten Stützteils verschwenkbar ist.

8. Vorrichtung nach einem der Ansprüche 1, 4, 6 oder 7, dadurch **gekennzeichnet,** daß die elastische Basis aus einer oberen Stange (45) und einer unteren Stange (46) besteht, die kreuzförmig angeordnet sind und in ihrer Mitte über eine Achse (44) angelenkt sind, wobei die obere Stange (45) mit den unteren Enden der beiden Arme des ersten Stützteils (1, 2, 3) zusammenwirkt und ein Unterteil aufweist, das sich auf gleicher Höhe wie die Unterseite der unteren Stange (46) befindet, während die obere Stange (45) und die untere Stange (46) so gestaltet sind, daß sie drehbar und auseinanderspreizbar sind, um eine aufrechte Stellung der Vorrichtung zu ermöglichen.

9. Vorrichtung nach Anspruch 4, dadurch **gekennzeichnet,** daß die horizontale Basis statt der mit der Achse des zweiten Stützteils (4, 5, 6, 7, 8,) zusammenwirkenden Bügel Schwenkzapfen aufweist, so daß keine Achse mehr verwendet werden muß, wobei die Basis immer Verlängerungen aufweist, die mit Verriegelungseinrichtungen (10, 15) an den Armen des ersten Stützteils (1, 2, 3) versehen sind.

10. Vorrichtung nach einem der Ansprüche 1, 6 und 7, **gekennzeichnet** durch ein Ausleerteil (51), das am ersten Stützteil (1, 2, 3) so angebracht ist, daß es zur Beutelöffnung hin vorsteht, wobei das Ausleerteil die Form eines Kreises oder eines Rundteils mit Ausnehmung aufweist.

11. Vorrichtung nach einem der vorhergehenden Ansprüche, dadurch **gekennzeichnet,** daß seine einzelnen Bestandteile vollständig aus elastischen kunststoffummantelten Metallstäben oder aus elastischen Stäben aus Kunststoffmaterial bestehen.

## Claims

1. Device for carrying bags of various dimensions in such a manner as to form baskets, in particular refuse baskets, comprising a first vertical supporting element (1,2,3) in the form of an inverted V, the angle of which may serve to suspend the device, or in the form of a U or an H; a second supporting element (4,5,6,7,8,9) supported by the said first supporting element (1,2,3) and having two symmetrical flexible arms which have at their ends supporting means (4,9) for the opposite sides of the bag; and a third supporting element (10, 11, 12, 13, 14, 15) in the form of a horizontal base which cooperates with the lower part of the first supporting element (1, 2, 3) to enable the device to rest securely on the ground, characterized in that
- the arms which form the first supporting element, if it is in the V-shaped, form rounded shoulders in the vicinity of the angle (3) which they determine and around which the handle of the bag to be supported is to pass, and have at their ends means (1,2) in which a shaft of the second supporting element may pivot;
- the said shaft of the second supporting element has at its ends the said two flexible arms (4,5,6 and 7,8,9) which form a wide-open U, the pivoting of the second supporting element in relation to the first supporting element (1,2,3) enabling the supporting means (4,9) to hold the sides of the bag at different locations in order to vary the size and shape of the opening of the bag;
- and the base which forms the third supporting element is flexible and can turn of the shaft of the second supporting element (4,5,6,7,8,9), this base having fastening means (10,15) designed to cooperate with the first supporting element (1,2,3) for fastening together the said base and the said first supporting element, these together forming an angle of 90°, whilst the second supporting element (4,5,6,7,8,9) may pivot freely therebetween, it being possible for the said base to be unfastened and opened out to enable very long bags to pass through when the support is fastened by its first element.

2. Device according to claim 1, characterised in that the supporting means (4,9) of the two arms of the second element of the support comprise a hook and eye, the hook serving to pierce the side of the bag and the eye to support the pierced part, in order to prevent it from sliding downwards, it being possible for the hook to accomodate a safety covering if it is disposed outside the eye.

3. Device according to claim 1, characterised in that the two pivoting arms (4,5,6 and 7,8,9) of the second supporting element are inclined, in a symmetrical manner, about a point (5,8) of these arms so as to form an angle and reduce the tension on the side of the bag when it is suspended at the ends of the said arms, it being possible for the arms thus inclined to have a permanent element secured to them, either for decorative or advertising purposes, without the centre of gravity of the device being displaced when the sack is filled.

4. Device according to claim 1, characterised in that the said base is comprised of a rod of flexible material which has the shape of a horizontal U and comprises at each end an eye (11,14) through which the shaft of the second supporting element (4,5,6,7,8,9) passes, it being possible for the said base to extend on both sides of the first supporting element (1,2,3), and in this case the said rod having to extend beyond its hooks (11,14) by a sufficient distance to ensure the stability of the first supporting element, the fastening means (10,15) for securing the base to the first securing element being comprised of hooks supported by extensions of the said rod and automatically gripping the arms of the first supporting element (1,2,3) when the base recieves the horizontal position.

5. Device according to claim 1, characterised in that the shaft of the second supporting element (4,5,6,7,8,9) supports a plurality of pairs of arms which pivot on one or other side of the first supporting element (1,2,3), the said pairs of arms being connected by an H-shaped rod and their lower ends having hooks through which the said shaft passes, whereas their upper ends comprise means for supporting one side of the bag of which the other side is held by an adjacent support.

6. Device according to claim 1, characterised in that the first supporting element (1,2,3) comprises, along its two arms, supporting means for securing a base which maintains the said first supporting element upright, and/or for holding other supports, of all shapes, it being possible for the said supports and/or base to pivot freely and be secured.

7. Device according to claim 1, the first supporting element having a U-shape (52,53,54,55) or an H-shape (56,57,58,59,60,61), characterised in that it is made of a flexible material, the upper end of each arm of the said first supporting element having means with a hook and eye (52,55,56,58) in such a manner that the bag is held by four arms, whilst the lower ends of the arms of the H-shaped element each have an eye (57,59) to enable the first supporting element to pivot in relation to the shaft of the second supporting element.

8. Device according to any one of claims 1, 4, 6 or 7, characterised in that the said flexible base is comprised of an upper bar (45) and a lower bar (46) disposed in the shape of a cross and articulated in their centre by a shaft (44), the upper bar (45) cooperating with the lower ends of the two arms of the first supporting element (1,2,3) and having feet of which the lower surface is at the same level as the lower surface of the lower bar (46), the said upper (45) and lower (46) bars being designed so as to rotate and move away from each other in order to enable the device to be positioned vertically.

9. Device according to claim 4, characterised in that the said horizontal base, instead of having eyes (11,14) cooperating with the shaft of the second supporting element (4,5,6,7,8,9), has pivots which avoid the use of a shaft, the said base still having extensions provided with means (10,15) for securing to the arms of the first supporting element (1,2,3).

10. Device according to any one of claims 1, 6 and 7, characterised by a clearing device (51) supported on the first supporting element (1,2,3) for extending forwards to the opening of the bag, the said clearing device having the form of a circle or a recessed circle.

11. Device according to any one of the preceding claims, characterised in that the elements thereof are made entirely from plasticised metal flexible rods or from flexible rods of plastics material.
